# EUROPÄISCHE PATENTSCHRIFT

(11) **EP 0 119 392 B1**
(45) Veröffentlichungstag und Bekanntmachung des Hinweises auf die Patenterteilung: **22.07.1987**
(21) Anmeldenummer: 84100372.6
(22) Anmeldetag: 16.01.1984
(51) Int. Cl.: H05B 3/68, B01F 13/08, G01N 31/00

(54) **Heizbarer Magnetrührer für Hochtemperaturaufschlüsse**
Heated magnetic stirrer for high-temperature dissolutions
Agitateur magnétique chauffant pour dissolutions à haute température

(30) Priorität: 12.03.1983 DE 3308892
(43) Veröffentlichungstag der Anmeldung: 26.09.1984
(73) Patentinhaber: VEREINIGTE ALUMINIUM-WERKE AKTIENGESELLSCHAFT, D-53117 Bonn (DE)
(72) Erfinder: Kudermann, Gerhard, Dr. Dipl.-Chem., D-5305 Alfter (DE); Blaufuss, Karl-Heinz, D-5461 Windhagen (DE)
(74) Vertreter: Müller-Wolff, Thomas, Dipl.-Ing.

## Beschreibung

Die Erfindung betrifft ein heizbares Magnetrührgerät für Hochtemperaturaufschlüsse mit einer Antriebseinheit, die ein rotierendes Magnetfeld erzeugt, das einen in einem Tiegel frei beweglichen Rührstab mitnimmt, und mit einer den Tiegel tragenden Tiegelstandfläche, oberhalb derer eine den Tiegel umschließende Heizvorrichtung angeordnet ist.

Ein Magnetrührgerät der eingangs genannten Art ist aus der DE-A-11 51 246 bekannt, wobei eine Heizvorrichtung in einem Gehäuse untergebracht ist, das den Tiegel zumindest teilweise berührt. Mit dieser Art der Wärmeübertragung können keine raschen Temperaturänderungen sowohl beim Aufheizen als auch beim Abkühlen durchgeführt werden. Auch lassen sich punktuelle Überhitzungen an den Kontaktstellen zwischen Tiegel und Gehäuse nicht vermeiden.

Bei bestimmten schwer aufschließbaren Stoffen, wie Korund, Titanerzen, Aschen, Stäuben, Salzen o. dgl. müssen hohe Temperaturen über 350° C in möglichst kurzer Zeit erreicht werden, da sonst eine Verdampfung der Aufschlußlösungen einsetzt und dies zu einer Änderung der Reaktionsbedingungen führt. Um diese Temperaturen im Tiegel zu erreichen, muß die Heizvorrichtung selbst auf Temperaturen von ca. 800°C erhitzt werden. Wenn bei einem heizbaren Magnetrührgerät das Drehfeld für den Rührstab durch einen, die Heizung umgebenden Stator erzeugt wird, führt dies bei dengenannten Temperaturen zu Komplikationen bei den elektrischen Anschlüssen und Isolierungen.

Aus der DE-A-16 38 968 ist ein Magnetrührgerät mit einer unterhalb der Tiegelstandfläche angeordneten Antriebseinheit bekannt. Die Tiegelstandfläche ist als Heizplatte aus einem Nicht-Eisenmetall, wie z. B. einer Aluminiumlegierung ausgebildet.

Heizplatten aus Aluminiumlegierungen, in der Regel AISi, verlieren ab 470° C ihre mechanische Stabilität, werden weich und führen zu Kurzschlüssen bei den Heizelementen. Ferner muß beachtet werden, daß Heizplatten auch den Permanentmagneten des Rührers aufheizen und somit seine Magnetkraft mindern. Ab 400° C verlieren Permanentmagnete ihre Dauermagneteigenschaften.

Schließlich ist aus der DE-A-28 44 040 die Verwendung einer Heizspirale bekannt, die um ein kugelförmiges Laborglasgefäß gewickelt und gleichzeitig als Standfläche ausgebildet ist. Bei einer Verwendung von Platintiegeln, wie sie für Hochtemperaturaufschlüsse von schwer aufschließbaren Stoffen verwendet werden, treten örtliche Überhitzungen durch den direkten Kontakt zwischen Heizung und Tiegel auf, die zu Diffusionserscheinungen und einer Legierungsbildung an der Platinoberfläche führen. Bei der Verwendung von Glaskohlenstoff als Tiegelmaterial besteht Oxidationsgefahr oberhalb von etwa 400° C. Deshalb kann eine schnelle Wärmeübertragung über eine entsprechend hoch geheizte Tiegelstandfläche zu einer Oxidation und damit zu einer Zerstörung des Tiegels führen.

Aufgabe der vorliegenden Erfindung ist es, ein heizbares Magnetrührgerät der eingangs genannten Art zu entwickeln, bei dem die erwähnten Nachteile vermieden und insbesondere Verunreinigungen der Aufschlußgefäße und nachfolgend der Aufschlußstoffe durch Diffusion oder Oxidation eliminiert werden. Erfindungsgemäß geschieht dies durch die in den Patentansprüchen angegebenen Merkmale.

Mit den erfindungsgemäßen Maßnahmen wird erreicht, daß die Wärmeübertragung berührungslos über eine große Tiegelfläche verläuft, so daß auch bei Temperaturen von nahe 400°C keine örtlichen Überhitzungen auftreten können, die zu einer vorzeitigen Oxidation führen. Um die Krafteinwirkung des Magnetrührers auf die Spirale zu vermindern, wurde diese so bemessen, daß der Durchmesser etwa der Tiegelstandfläche entspricht. Zusätzlich kann ein Strahlungsblech angeordnet sein, das aus nichtmagnetischem Werkstoff besteht und die Heizspirale zum Magnetrührer hin abschirmt.

Im folgenden wird die Erfindung anhand eines Ausführungsbeispieles näher erläutert. In der Figur ist schematisch ein Magnetrührer dargestellt, wobei die Zone der Heizspirale im Querschnitt gezeigt ist.

Die Antriebseinheit 2 ist über einen Ständer 3 mit der Tiegelstandfläche des keramischen Magnetrührers verbunden. Die Antriebseinheit enthält den Rührmotor, der über eine regelbare Energiequelle 1 versorgt wird.

Oberhalb der Tiegelstandfläche 5 sind die Heizspiralen 6 angeordnet. Der beheizte Tiegelraum ist von einem Strahlungsblech 10 mit in der Mitte offenem Deckel 11 umgeben, das einerseits zusätzlich die Wärmeübertragung zum Permanentmagneten und der Antriebseinheit verhindert und andererseits durch Rückstrahlung der abgestrahlten Wärme für die erforderliche Temperatur sorgt. Die Anschlüsse 7, 8 der Heizspirale sind unterhalb der Tiegelstandfläche an Energiequelle 1 angebracht.

Im Inneren der Heizspirale ist ein Tiegel aus Platin mit Rührstab 4b zu erkennen. Der Tiegel 9 wird seitlich durch die Heizspirale 6 erhitzt, wobei eine Diffusionsgefahr über eine Tiegelstandfläche ausgeschaltet ist. Die Heizspirale erreicht Temperaturen von ca. 800° C ohne Gefahr für Tiegel, Permanentmagnet, Heizzuführungen und Antriebseinheit. Die Geräteeinheit kann mit einer Abschirmung 12 versehen werden.

Die Tiegelstandfläche 5 kann so ausgebildet sein, daß sich verschiedene Tiegelstandhöhen ergeben. Dadurch können kleine Tiegel in die Heizspirale so eingesetzt werden, daß der obere Rand aus dem Deckel 11 herausragt. Andererseits ist es bei großen Tiegeln möglich, die Wärmeeinflußzone durch verschiedene Tiegelstandhöhen zu verändern.

Es wurde nun ein Vergleichsbeispiel mit einem üblichen Magnetrührer durchgeführt. Um die nötige Aufschlußtemperatur zu erreichen, mußte die Heizplatte an den Seitenflächen mit Mineralwolle isoliert werden, so daß die Stahlplatte eine Temperatur von ca. 500° C erreichen konnte.

Ein Platintiegel mit ca. 50 ml Fassungsvermögen wurde mit 85 %-iger Phosphorsäure als Lösungsmittel gefüllt und darin schwer aufschließbares Aluminiumoxid unter Rühren eingebracht. Auf 1 g Aluminiumoxid kamen 12 g Phosphorsäure.

Nach einer Aufheizung von 15 Minuten zeigte sich eine beginnende Anschmelzung der Tiegel. Als nach 20 Minuten der Aufschluß beendet wurde, blieb der Platintiegel beim Versuch, ihn von der Heizplatte abzunehmen, hängen. Offensichtlich hatte sich eine intermetallische Phase durch Diffusion gebildet.

Das Reaktionsgemisch hatte schon während des Aufschlusses zur Verspritzung geneigt. Nach Beendigung des Aufschlusses hatten sich in der Phosphorsäure - vermutlich durch örtliche Überhitzung - unlösliche Niederschläge gebildet, die später als Polyphosphate identifiziert werden konnten.

## Patentansprüche

1. Heizbares Magnetrührgerät für Hochtemperaturaufschlüsse mit einer Antriebseinheit (2, 4a), die ein rotierendes Magnetfeld erzeugt, das einen in einem Tiegel (9) frei beweglichen Rührstab (4b) mitnimmt, und mit einer, den Tiegel (9) tragenden Tiegelstandfläche (5), oberhalb derer eine den Tiegel umschließende Heizvorrichtung angeordnet ist, dadurch gekennzeichnet, daß die Antriebseinheit (2, 4a) unterhalb der Tiegelstandfläche (5) angeordnet ist, und daß die Heizvorrichtung eine Heizspirale (6) ist, deren Durchmesser etwa dem der Tiegelstandfläche (5) entspricht, derart, daß die Wärmeübertragung berührungslos über eine große Tiegelfläche verläuft.

2. Heizbares Magnetrührgerät nach Anspruch 1, dadurch gekennzeichnet, daß zwischen Ständer (3) und Tiegelstandfläche (5), die Heizspirale umhüllend, ein schüsselförmiges, nicht magnetisches Strahlungsblech (10) angeordnet ist.

3. Heizbares Magnetrührgerät nach einem der vorhergehenden Ansprüche, dadurch gekennzeichnet, daß die Tiegelstandfläche (5) aus einem keramischen Material besteht.

4. Heizbares Magnetrührgerät nach einem der vorhergehenden Ansprüche, dadurch gekennzeichnet, daß die Höhe der Tiegelstandfläche (5) einstellbar ist.

## Claims

1. A heatable magnetic stirrer for high- temperature dissolution processes comprising a driving unit (2, 4a) which forms a rotating magnetic field acting on a steel stirring bar (4b) moving within a crucible (9) and a crucible base (5) supporting the crucible (9) and a heating element placed above said crucible base and surrounding said crucible, characterized in that, the driving unit (2, 4a) is positioned below the crucible base (5) and that the heating element having a spiral form (6) of which the diameter corresponds approx. to the one of the crucible base (5) is located in such a way that the thermal transfer is effected across the large surface of the crucible without contact with it.

2. A heatable magnetic stirrer according to claim 1, wherein a spiral-shaped portion of said heating element surrounding a bowl-shaped nonmagnetic radiant-heat screen (10) is positioned between support frame (3) and crucible base (5).

3. A heatable magnetic stirrer according to one of the preceding claims, characterized in that the crucible base (5) is made of ceramic material.

4. A heatable magnetic stirrer according to one of the preceding claims, characterized in that the height of the crucible base (5) is adjustable.

## Revendications

1. Agitateur magnétique chauffant pour dissolutions à haute température comportant un groupe de commande (2, 4a) qui engendre un champ magnétique tournant entraînant un barreau agitateur (4b), librement mobile dans un creuset (9) et une surface de soutien (5) supportant le creuset (9), au-dessus de laquelle se trouve un dispositif de chauffage entourant le creuset, caractérisé en ce que le groupe de commande (2, 4a) est disposé au-dessous de la surface d'appui (5) et que le dispositif de chauffage est constitué par une spirale chauffante (6) dont le diamètre correspond approximativement à celui de la surface d'appui (5) de manière que le transfert thermique s'effectue sans contact sur une grande surface du creuset.

2. Agitateur magnétique chauffant selon la revendication 1, caractérisé en ce qu'une tôle de rayonnement (10) amagnétique en forme d'une auge est disposée entre des supports (3) et la surface de soutien (5) du creuset et autour de la spirale de chauffage.

3. Agitateur magnétique chauffant selon l'une des revendications précédentes, caractérisé en ce que la surface de soutien (5) du creuset est en céramique.

4. Agitateur magnétique chauffant selon l'une des revendications précédentes, caractérisé en ce que la surface de soutien (5) du creuset est réglable en hauteur.
